# EUROPÄISCHE PATENTSCHRIFT

(11) **EP 3 997 339 B1**
(45) Veröffentlichungstag und Bekanntmachung des Hinweises auf die Patenterteilung: **16.10.2024**
(21) Anmeldenummer: 20731145.7
(22) Anmeldetag: 12.06.2020
(51) Int. Cl.: F04B 43/00, F04B 43/06, F04B 43/073, F04B 49/06

(54) **STEUERUNGSANORDNUNG UND VERFAHREN ZUR STEUERUNG EINER SENSORFREIEN MEMBRANPUMPE**
CONTROL ARRANGEMENT AND METHOD OF CONTROLLING A SENSORLESS DIAPHRAGM PUMP
DISPOSITIF DE COMMANDE ET PROCEDÉ DE COMMANDE DE POMPE À DIAPHRAGME EXEMPTE DE CAPTEUR

(30) Priorität: 12.07.2019 LU 101302
(43) Veröffentlichungstag der Anmeldung: 18.05.2022
(73) Patentinhaber: Eppendorf SE, 22339 Hamburg (DE)
(72) Erfinder: ARNOLD, Matthias, 52074 Aachen (DE)
(74) Vertreter: Eisenführ Speiser
(86) Internationale Anmeldenummer: PCT/EP2020/066354
(87) Internationale Veröffentlichungsnummer: WO 2021/008788

(56) Entgegenhaltungen:
- WO-A1-2018/115028
- DE-A1- 102016 015 207
- US-B1- 6 604 908

## Beschreibung

Die Erfindung betrifft eine Steuerungsanordnung zur Steuerung einer sensorfreien Membranpumpe. Die Erfindung betrifft ferner ein Verfahren zur Steuerung einer sensorfreien Membranpumpe. Die Erfindung betrifft ferner eine Membranpumpenanordnung mit einer Membranpumpe und einer Steuerungsanordnung zur Steuerung der Membranpumpe. Die Erfindung betrifft ferner eine Membranpumpe sowie einen Bioreaktor mit einer Membranpumpenanordnung oder einer Membranpumpe sowie die Verwendung einer Membranpumpenanordnung mit einem Bioreaktor oder einer Membranpumpe in einem Bioreaktor.

Im Bereich der Bioprozesstechnik, insbesondere bei der Verwendung von Bioreaktoren, werden Membranpumpen eingesetzt, um Medien zu fördern. Zu fördernde Medien in der Bioprozesstechnik sind insbesondere Fluide, in denen beispielsweise biologische Zellen und/oder sonstige Bestandteile enthalten sein können, die Gegenstand von Untersuchungen oder einer weiteren Verwendung sein können. Eine Membranpumpe und deren Einsatz in Bioreaktoren ist beispielsweise in der EP 2 379 889 B1 beschrieben.

US6604908B1 offenbart ein System zum Pumpen von Flüssigkeiten mit gewünschten durchschnittlichen Durchflussraten, bei dem eine vorbestimmte Kraft auf eine Pumpenkammer ausgeübt und ein Auslassventil der Pumpenkammer pulsierend betätigt wird, um eine Flüssigkeit aus der Kammer zu fördern

Es besteht jedoch Bedarf an verbesserten Lösungen, insbesondere an einer Steuerungsanordnung und einem Verfahren zur Steuerung einer Membranpumpe sowie an einer Membranpumpe, welche die Prozesssicherheit verbessern und/oder eine besonders kostengünstige Lösung darstellen.

Diese Aufgabe wird gelöst durch eine Steuerungsanordnung zur Steuerung einer sensorfreien Membranpumpe, umfassend einen Steuerfluideinlass zum Anschließen an ein erstes Steuerfluidreservoir mit einem gegenüber einem Bezugsdruck erhöhten Druckniveau, einen Steuerfluidauslass zum Anschließen an ein zweites Steuerfluidreservoir mit einem mit einem gegenüber einem Bezugsdruck reduzierten Druckniveau, einen Steuerfluidanschluss zum Anschließen einer Steuerfluidleitung für die sensorfreie Membranpumpe, wobei der Steuerfluideinlass über ein erstes Proportionalventil mit einem Sammelpunkt verbunden ist und der Steuerfluidauslass über ein zweites Proportionalventil mit dem Sammelpunkt verbunden ist, wobei zwischen dem Sammelpunkt und dem Steuerfluidanschluss ein Massen-Durchflusssensor angeordnet ist, und wobei die Steuerungsanordnung ferner eine Steuerungseinheit umfasst, die signaltechnisch mit dem ersten Proportionalventil, dem zweiten Proportionalventil und dem Massen-Durchflusssensor verbunden ist.

Die Erfindung beruht unter anderem auf der Erkenntnis, dass existierende Membranpumpen und Steuerungsanordnungen sowie Verfahren auf einen Abstandssensor zur Bestimmung der Lage der Membran angewiesen sind. Dies führt einerseits zu einer Verteuerung der Membranpumpe selbst. Andererseits ist diese Lösung mit Ungenauigkeiten behaftet, da das verdrängte Volumen mittel des Abstandssensors nur indirekt bestimmt wird und die räumliche Verformung der elastischen Membran nicht reproduzierbar beschrieben werden kann. Zudem kommt es in der Ansteuerung der Membran und dem Fördern des zu fördernden Mediums oft zu hohen Belastungen der Medienbestandteile. Beispielsweise können hohe Scherkräfte auftreten, die insbesondere biologische Zellen im zu fördernden Medium schädigen können, was deren Untersuchung und/oder weitere Verarbeitung negativ beeinträchtigen oder gar unmöglich machen kann. Gerade in Feldern, wo kostengünstige Einweg-Bioreaktoren eingesetzt werden, sind teure Membranpumpen mit Abstandssensoren zu dem unattraktiv.

Die hier beschriebene Steuerungsanordnung hingegen ermöglicht es, auf einen Abstandssensor zur Bestimmung der Lage der Membran der Membranpumpe zu verzichten und gleichzeitig eine genaue und schonende Förderung des zu fördernden Mediums zu gewährleisten. Hierdurch wird zum einen die Verwendung sensorfreier und damit deutlich kostengünstiger Membranpumpen - auch als Einweg-Membranpumpen in Einweg-Bioreaktoren - ermöglicht. Gleichzeitig wird sichergestellt, dass das mit der Membranpumpe geförderte Medium und seine Bestandteile volumetrisch präzise und so schonend gefördert werden, dass die Prozesssicherheit erhöht und eine weitere Untersuchung und Weiterverarbeitung verbessert werden.

Dies wird durch die beschriebene Steuerungsanordnung zur Steuerung einer sensorfreien Membranpumpe realisiert. Die hier beschriebene Steuerungsanordnung ist zur Steuerung einer Membranpumpe nicht mehr auf Signale eines Abstandssensors zur Lageerkennung der Membran der Membranpumpe angewiesen.

Unter einer sensorfreien Membranpumpe wird hier insbesondere eine Membranpumpe verstanden, die keinen Abstandssensor zur Lageerkennung der Membran aufweist. Vorzugsweise beinhaltet eine sensorfreie Membranpumpe auch keine weiteren Sensoren.

Solche Ausgestaltungen einer Membranpumpe haben den Vorteil, dass die Kosten für einen Abstandssensor zur Lageerkennung der Membran und gegebenenfalls für weitere Sensoren eingespart werden können, und die Membranpumpe deutlich kostengünstiger hergestellt werden kann und somit auch für Einweg-Anwendungen zur Verfügung steht.

Die hier beschriebene Steuerungsanordnung ist so ausgelegt, dass sie eine solche sensorfreie Membranpumpe steuern kann. Hierzu umfasst die Steuerungsanordnung die im folgenden beschriebenen Elemente.

Ein Steuerfluideinlass und ein Steuerfluidauslass dienen zum Anschließen der Steuerungsanordnung an ein erstes und zweites Steuerfluidreservoir, wobei der Steuerfluideinlass an ein erstes Steuerfluidreservoir mit einem gegenüber einem Bezugsdruck erhöhten Druckniveau angeschlossen wird und der Steuerfluidauslass an ein zweites Steuerfluidreservoir mit einem gegenüber einem Bezugsdruck reduzierten Druckniveau angeschlossen wird.

Über einen Steuerfluidanschluss kann die Steuerungsanordnung mittels einer Steuerfluidleitung mit einer sensorfreien Membranpumpe verbunden werden. Auf diese Weise kann Steuerfluid aus dem ersten Steuerfluidreservoir vom Steuerfluideinlass zum Steuerfluidanschluss und von dort über die Steuerfluidleitung in die steuerfluidseitige Kammer der sensorfreien Membranpumpe gelangen und von dort über die Steuerfluidleitung zurück über den Steuerfluidauslass in das zweite Steuerfluidreservoir.

Das erste und das zweite Steuerfluidreservoir können auch Teil eines Gesamt-Steuerfluidreservoirs sein, welches die zum Hinein- und Herausfördern des Steuerfluids in und aus der steuerfluidseitigen Kammer der Membranpumpe über die Steuerungsanordnung erforderlichen gegenüber einem Bezugsdruck erhöhten bzw. reduzierten Druckniveaus bereitstellt.

Sowohl der Steuerfluideinlass als auch der Steuerfluidauslass sind mit einem Sammelpunkt verbunden, der wiederum mit dem Steuerfluidanschluss verbunden ist. Zwischen dem Steuerfluideinlass und dem Sammelpunkt befindet sich ein erstes Proportionalventil und zwischen dem Steuerfluidauslass und dem Sammelpunkt ein zweites Proportionalventil. Über diese Proportionalventile kann die Steuerungsanordnung den Steuerfluidstrom vom Steuerfluideinlass zum Steuerfluidanschluss sowie vom Steuerfluidanschluss zum Steuerfluidauslass steuern. Hierzu weist die Steuerungsanordnung eine Steuerungseinheit auf, die signaltechnisch mit dem ersten Proportionalventil und den zweiten Proportionalventil verbunden ist.

Die Steuerungsanordnung weist ferner ein Massen-Durchflusssensor auf, der zwischen dem Sammelpunkt und dem Steuerfluidanschluss angeordnet ist. Der Massen-Durchflusssensor ist vorzugsweise als thermischer Massen-Durchflusssensor ausgebildet. Über den Massen-Durchflusssensor lässt sich der Massenstrom des Steuerfluids zwischen dem Sammelpunkt und dem Steuerfluidanschluss ermitteln. Die Steuerungseinheit der Steuerungsanordnung ist dazu ebenfalls mit dem Massen-Durchflusssensor signaltechnisch verbunden. Auf diese Weise ist es möglich, Signale des Massen-Durchflusssensors in der Ansteuerung des ersten und/oder zweiten Proportionalventils zu nutzen.

Der Steuerfluideinlass ist vorzugsweise über eine Steuerfluidleitung mit dem Sammelpunkt verbunden, ebenso ist vorzugsweise der Steuerfluidauslass über eine Steuerfluidleitung mit dem Sammelpunkt verbunden. Auch der Sammelpunkt ist vorzugsweise über eine Steuerfluidleitung mit dem Steuerfluidanschluss verbunden. An den Steuerfluidanschluss kann ferner eine Steuerfluidleitung angeschlossen werden, die die Steuerungsanordnung mit der sensorfreien Membranpumpe verbindet. Auch an den Steuerfluideinlass und/oder an den Steuerfluidauslass kann vorzugsweise jeweils eine Steuerfluidleitung angeschlossen werden, um den Steuerfluideinlass bzw. den Steuerfluidauslass mit dem ersten bzw. zweiten Steuerfluidreservoir zu verbinden.

Die sensorfreie Membranpumpe weist eine steuerfluidseitige Kammer und eine medienseitige Kammer auf. Der steuerfluidseitigen Kammer wird das Steuerfluid von der Steuerungsanordnung über eine Steuerfluidleitung zu- bzw. abgeführt. Die medienseitige Kammer wird von dem zu fördernden Medium durchflossen. Eine elastische Membran trennt die beiden Kammern fluidtechnisch voneinander, koppelt sie jedoch volumetrisch. Die medienseitige Kammer weist einen oder mehrere Medienanschlüsse auf, über die das zu fördernde Medium in die medienseitige Kammer ein- und ausströmt. Zur Steuerung des Medienstroms können die Anschlüsse vorzugsweise mit einem Ventil versehen sein, beispielsweise mit einem automatisch agierenden oder mit einem gesteuerten Ventil, insbesondere mit einem Rückschlagventil.

In einer bevorzugten Ausführung weist die medienseitigen Kammer der sensorfreien Membran exakt einen Medieneinlass zum Einströmen und exakt einen Medienauslass zum Ausströmen des Mediums auf. Vorzugsweise weist der Medieneinlass und der Medienauslass jeweils ein Rückschlagventil auf, insbesondere ein automatisch agierendes Rückschlagventil, welches entsprechend der Strömungsrichtung durch den jeweiligen Medieneinlass bzw. Medienauslass angeordnet ist.

Ein Bioreaktor wird hier insbesondere verstanden als ein flexibler oder formstabiler Behälter, der in seinem Inneren einen Reaktionsraum ausbildet, in dem ein Bioprozess ablaufen kann. Hierzu befindet sich in dem Bioreaktor in der Regel ein Mediengemisch, welches auch als Kulturbrühe bezeichnet werden kann. Oft weisen Bioreaktoren einen oder mehrere Anschlüsse auf, über die Medien zu- und abgeführt werden können, Proben entnommen werden können oder Sensoren für verschiedene Messungen angeschlossen werden können. Membranpumpen werden in Bioreaktoren beispielsweise eingesetzt, um Medien oder Medienproben entnehmen oder zuführen zu können oder um Medien zu bewegen und hierdurch beispielsweise zu mischen.

Bioreaktoren müssen für Bioprozesse in der Regel steril bereitgestellt werden. Da die Sterilisation von bereits eingesetzten Bioreaktoren aufwendig und teuer ist und immer auch ein Prozessrisiko darstellt, werden vermehrt Einweg-Bioreaktoren eingesetzt, die nur zur einmaligen Verwendung vorgesehen sind und nach ihrem Einsatz entsorgt werden. Hierfür sind zum einen kostengünstige Konstruktionen und Materialien gefordert, gleichzeitig möglichst ressourcen- und/oder umweltschonende Materialien, die jedoch gleichzeitig die Anforderungen an Bioprozesstechnik, beispielsweise der United States Pharmacopeia (USP) Klasse VI erfüllen. In diesem Zusammenhang sind auch Einweg-Membranpumpen bevorzugt, die einen Teil eines Einweg-Bioreaktors bilden können und nach dem Einsatz ebenfalls, gegebenenfalls zusammen mit dem Einweg-Bioreaktor, entsorgt werden können. Auch hierfür sind kostengünstige, ressourcen- und umweltschonende Materialien bevorzugt, die gleichzeitig die hohen Anforderungen an Bioprozesssicherheit erfüllen.

Über den mit dem Massen-Durchflusssensor erfassten Massenstrom des Steuerfluids, der mit dem molaren Mengenstrom korreliert, lässt sich der Volumenstrom des Steuerfluids ermitteln. Durch Integration über die Zeit lässt sich die molare Teilchenzahl und das entsprechende geförderte Volumen des Steuerfluids ermitteln. Auf diese Weise wird eine volumetrische Ansteuerung der sensorfreien Membranpumpe mit der hier beschriebenen Steuerungsanordnung ermöglicht.

Die signaltechnische Verbindung des Massen-Durchflusssensors einerseits und des ersten und zweiten Proportionalventils andererseits mit der Steuerungseinheit der Steuerungsanordnung ermöglicht es ferner, den Steuerfluidfluss vom Steuerfluideinlass zum Steuerfluidanschluss und zurück zum Steuerfluidauslass entsprechend den mit dem Massen-Durchflusssensor erfassten Daten zu steuern und hierdurch die Abwesenheit eines Abstandsensors zur Lageerkennung der Membran zu kompensieren.

Die hier beschriebene Steuerungsanordnung ermöglicht es durch ihren Aufbau und das Vorsehen des Massen-Durchflusssensors zwischen dem Sammelpunkt und dem Steuerfluidanschluss, sämtliche für die Steuerung der sensorfreien Membranpumpe erforderlichen Elemente in der Steuerungsanordnung zu vereinen. So sind lediglich einfache Anschlüsse an die Steuerfluidreservoirs einerseits und an die sensorfreie Membranpumpe andererseits erforderlich. Ferner sind auf diese Weise sämtliche steuerungsrelevanten Sensoren und andere Komponenten in der Steuerungsanordnung zusammengefasst. Somit kann die - vorzugsweise wiederverwendbare - Steuerungsanordnung sämtliche komplexen und gegebenenfalls teuren Komponenten enthalten und getrennt, gegebenenfalls auch räumlich beabstandet, von beispielsweise einem Einweg-Bioreaktor mit einer darin verwendeten sensorfreien Einweg-Membranpumpe angeordnet sein.

Vorzugsweise ist die Steuerungsanordnung ausgebildet, mehr als eine sensorfreie Membranpumpe zu steuern. Hierfür können beispielsweise an den Steuerfluidanschluss mehrere Steuerfluidleitungen oder eine sich verzweigende Steuerfluidleitung angeschlossen werden zu mehreren sensorfreien Membranpumpen. In diesem Fall würden die mehreren sensorfreien Membranpumpen vorzugsweise sämtlich gleich angesteuert werden. Dies eignet sich insbesondere für parallele Bioprozesse, die in einer Vielzahl von gleich aufgebauten Anordnungen parallel ablaufen.

Die Steuerungsanordnung kann auch vorzugweise ausgebildet sein, mehrere Membranpumpen unterschiedlich anzusteuern. Hierfür ist es bevorzugt, dass die jeweils erforderlichen Komponenten entsprechend mehrfach in der Steuerungsanordnung vorgesehen sind. Auf diese Weise können in einer gemeinsamen Steuerungsanordnung die entsprechenden Komponenten auch für die Ansteuerung mehrerer Membranpumpen, auch fürverschiedene Anwendungen mit unterschiedlichen Ansteuerungen, gebündelt und zentral zur Verfügung gestellt werden.

Die Steuerungsanordnung kann auch, insbesondere wenn sie zur Ansteuerung mehrerer Membranpumpen in unterschiedlicher Ansteuerungsart ausgebildet ist, verteilt, beispielsweise auch räumlich beabstandet, ausgebildet sein und durch entsprechende Verbindungen (beispielsweise signaltechnisch und/oder fluidtechnisch und/oder leitungsgebunden und/oder leitungsungebunden) eine zusammenhängende Steuerungsanordnung bilden.

Bevorzugt ist insbesondere, dass der Massen-Durchflusssensor für eine Messung in beide Strömungsrichtungen ausgebildet ist. Somit ist der Massen-Durchflusssensor vorzugsweise ausgebildet, den Massenstrom des Steuerfluids zwischen dem Sammelpunkt und dem Steuerfluidanschluss zu erfassen, unabhängig von der Strömungsrichtung des Steuerfluids, also unabhängig davon, ob das Steuerfluid vom Steuerfluideinlass zum Steuerfluidanschluss strömt oder vom Steuerfluidanschluss zum Steuerfluidauslass strömt.

In einer bevorzugten Ausführungsform ist vorgesehen, dass zwischen dem Sammelpunkt und dem Steuerfluidanschluss ein Drucksensor, insbesondere ein Absolut-Drucksensor, angeordnet ist. Insbesondere ist es bevorzugt, dass der Drucksensor zwischen dem Massen-Durchflusssensor und dem Steuerfluidanschluss angeordnet ist. Dabei ist ferner bevorzugt, dass die Steuerungseinheit mit dem Drucksensor signaltechnisch verbunden ist.

Das Vorsehen eines Drucksensors, und insbesondere dessen signaltechnische Verbindung mit der Steuerungseinheit, hat den Vorteil, dass auch der Steuerfluid-Druck in der Ansteuerung der sensorfreien Membranpumpe berücksichtigt werden kann.

Über die volumetrische Kopplung der steuerfluidseitigen Kammer und der medienseitigen Kammer der sensorfreien Membranpumpe ist nicht nur der Volumenstrom und entsprechend das geförderte Volumen des zu fördernden Mediums mit dem Steuerfluid korreliert, sondern auch der Druck des zu fördernden Mediums mit dem Druck des Steuerfluids. Da das zu fördernde Medium, insbesondere dessen Bestandteile, wie beispielsweise biologische Zellen, oft druckempfindlich sind und/oder durch Scherkräfte negativ beeinflusst oder gar zerstört werden können, ist es vorteilhaft, in der Ansteuerung den Druck mit berücksichtigen zu können und insbesondere beispielsweise Grenzwerte, Druckbereiche und/oder Druck-Gradienten, insbesondere zeitbezogene Gradienten, vorzugeben und in der Steuerung einzuhalten, um eine besonders schonende Förderung des zu fördernden Mediums durch die sensorfreien Membranpumpe zu erreichen.

Des Weiteren lässt sich durch die Einbeziehung des Steuerfluiddrucks die Genauigkeit der Ansteuerung der sensorfreien Membranpumpe weiter verbessern.

In einer weiteren Ausführungsform umfasst die Steuerungsanordnung ferner einen Temperatursensor und/oder eine Temperatursensor-Schnittstelle für einen Signalaustausch mit einem Temperatursensor umfasst, insbesondere einen Signalempfang von einem Temperatursensor. Dabei ist vorzugsweise die Steuerungseinheit mit dem Temperatursensor und/oder der Temperatursensor-Schnittstelle signaltechnisch verbunden.

Der Temperatursensor kann beispielsweise zur Erfassung der Umgebungstemperatur ausgebildet sein. Ferner kann der Temperatursensor beispielsweise zur Erfassung der Temperatur des zu fördernden Mediums, beispielsweise in einem Bioreaktor, ausgebildet sein.

Die Erfassung der Temperatur bzw. die Nutzung eines Signals eines Temperatursensors trägt dazu bei, die Ansteuerung weiter zu verbessern. Durch die Berücksichtigung der Temperatur in der Ermittlung von Volumenstrom und Volumen aus den erfassten Massenstrom kann insbesondere die Genauigkeit der Ansteuerung weiter verbessert werden.

Ferner ist in einer weiteren bevorzugten Ausführungsform vorgesehen, dass die Steuerungseinheit eine Kommunikations-Schnittstelle für einen Austausch mit einer externen Kommunikationseinheit aufweist. Insbesondere ist bevorzugt, dass die Kommunikations-Schnittstelle eine Datenschnittstelle für einen Austausch von Daten umfasst oder ist.

Über die Kommunikations-Schnittstelle können beispielsweise bevorzugte Steuerungsalgorithmen, Grenzwerte, Bereiche, oder Gradienten, beispielsweise für den einzuhaltenden Druck, Strömungsgeschwindigkeiten, Massen-oder Volumenströme oder Volumina übermittelt und somit vorgegeben werden und/oder in der Steuerung generierte Werte und/oder Auswertungen an eine externe Kommunikationseinheit transferiert und dort weiterverarbeitet werden.

Insbesondere ist es bevorzugt, dass die Steuerungseinheit ausgebildet ist zum Ansteuern eines ersten Proportionalventils einer Steuerungsanordnung zur Durchflussfreigabe und Fördern eines Steuerfluids, zum Schließen des ersten Proportionalventils bei Erreichen eines zu fördernden Volumens, zum Ansteuern des zweiten Proportionalventils zur Durchflussfreigabe und Fördern des Steuerfluids, und zum Schließen des zweiten Proportionalventils bei Erreichen des zu fördernden Volumens.

Ferner vorzugsweise ist Steuerungseinheit ausgebildet zum Ermitteln des geförderten Volumens des Steuerfluids, wobei das Ermitteln des geförderten Volumens des Steuerfluids vorzugsweise umfasst: Empfangen eines Massenstrom-Signals vom Massen-Durchflusssensor, Ableiten eines Volumenstroms aus dem Massenstrom-Signal, Ableiten eines Volumens des geförderten Steuerfluids aus dem Volumenstrom.

Ferner vorzugsweise ist Steuerungseinheit ausgebildet zum Ermitteln von Endlagen der Membran der sensorfreien Membranpumpe, wobei das Ermitteln von Endlagen der Membran der sensorfreien Membranpumpe vorzugsweise umfasst: Ansteuern des ersten und/oder zweiten Proportionalventils zum Fördern von Steuerfluid mit einem vorgegebenen Initialisierungs-Volumenstrom, Empfangen eines Druck-Gradienten-Signals, Feststellen eines Vorliegens einer Endlage der Membran bei Veränderung des Druck-Gradienten-Signals.

Gemäß einem weiteren Aspekt der Erfindung wird die eingangs genannte Aufgabe gelöst durch eine Membranpumpenanordnung mit einer Membranpumpe und einer zuvor beschriebenen Steuerungsanordnung, wobei die Membranpumpe als sensorfreie Membranpumpe ausgebildet ist.

Gemäß einem weiteren Aspekt wird die eingangs genannte Aufgabe gelöst durch einen Bioreaktor mit einer zuvor beschriebenen Membranpumpenanordnung.

Gemäß einem weiteren Aspekt wird die eingangs genannte Aufgabe gelöst durch die Verwendung einer zuvor beschriebenen Membranpumpenanordnung mit einem Bioreaktor.

Gemäß einem weiteren Aspekt wird die eingangs genannte Aufgabe gelöst durch ein Verfahren zur Steuerung einer sensorfreien Membranpumpe, das Verfahren umfassend: Bereitstellen einer zuvor beschriebenen Steuerungsanordnung, Ansteuern des ersten Proportionalventils der Steuerungsanordnung zur Durchflussfreigabe und Fördern eines Steuerfluids, Schließen des ersten Proportionalventils bei Erreichen eines zu fördernden Volumens, Ansteuern des zweiten Proportionalventils zur Durchflussfreigabe und Fördern des Steuerfluids, Schließen des zweiten Proportionalventils bei Erreichen des zu fördernden Volumens.

Das hier beschriebene Verfahren ermöglicht eine volumetrische Steuerung einer sensorfreien Membranpumpe. Hierzu wird durch entsprechende Ansteuerung eines ersten Proportionalventils zunächst das Steuerfluid vom ersten Steuerfluidreservoir zum Steuerfluidanschluss gefördert, vorzugsweise mit einem vorbestimmten Massenstrom und/oder einen vorbestimmten Volumenstrom. Sobald ein zu förderndes Volumen erreicht ist, wird das erste Proportionalventil geschlossen. Hierzu wird vorzugsweise das geförderte Volumen des Steuerfluids ermittelt und mit dem gewünschten, zu fördernden Volumen verglichen. Nach dem Erreichen des zu fördernden Volumens und dem Schließen des ersten Proportionalventils, wird das zweite Proportionalventil zu Durchflussfreigabe angesteuert und das Steuerfluid, vorzugsweise mit einem vorbestimmten Massenstrom und/oder mit einem vorbestimmten Volumenstrom, vom Steuerfluidanschluss zum zweiten Steuerfluidreservoir gefördert. Nach dem Erreichen des zu fördernden Volumens wird das zweite Proportionalventil geschlossen. Auch hier wird vorzugsweise das geförderte Volumen des Steuerfluids ermittelt und mit dem gewünschten zu fördernden Volumen verglichen.

Das Fördern des Steuerfluids durch das erste Proportionalventil und das Fördern des Steuerfluids durch das zweite Proportionalventil erfolgen in unterschiedliche Strömungsrichtungen, im ersten Fall hin zur Membranpumpe und im zweiten Fall weg von der Membranpumpe hin zum zweiten Steuerfluidreservoir.

Das Ermitteln des geförderten Volumens des Steuerfluids umfasst vorzugsweise Erfassen eines Massenstroms des Steuerfluids, Ableiten eines Volumenstroms aus dem Massenstrom, Ableiten eines Volumens des geförderten Steuerfluids aus dem Volumenstrom.

Das Erfassen des Massenstroms des Steuerfluids erfolgt vorzugsweise mit den Massen-Durchflusssensor der Steuerungsanordnung bevor das Steuerfluid den Steuerfluidanschluss in Richtung der sensorfreien Membranpumpe verlässt. Für das Ableiten eines Volumenstroms aus dem Massenstrom können - je nach Rahmenbedingungen - bei niedrigen Geschwindigkeiten und Differenzdrücken annähernd isotherme Prozesse oder bei schnelleren Änderungen adiabatische Prozesse angenommen werden.

Der Volumenstrom F eines gasförmigen Steuerfluids lässt sich beispielsweise auf Basis des Gesetzes idealer Gase oder auf Basis eines dem genutzten gasförmigen Fluid individuell angepassten Funktionszusammenhangs ermitteln. Hierbei werden vorzugsweise der molare Mengenstrom n, sowie gegebenenfalls ein erfasster Druck p und/oder eine erfasste Temperatur T und die allgemeine Gaskonstante R berücksichtigt. Beispielsweise kann hier die folgende Formel zugrundegelegt werden: F = (n * R * T)/p.

Zur Ableitung des Volumens des geförderten Steuerfluids wird vorzugsweise aus dem Massenstrom, der mit dem molaren Mengenstrom korreliert, durch Integration über die Zeit die molare Teilchenzahl ermittelt, woraus dann mithilfe des allgemeinen Gasgesetzes oder einem individuell auf das gasförmige Fluid angepassten Funktionszusammenhang sowie gegebenenfalls unter Berücksichtigung weiterer Parameter, wie beispielsweise Druck und/oder Temperatur, das Volumen des Steuerfluids, das durch den Steuerfluidanschluss gefördert wurde, ermittelt werden kann.

Hieraus kann wiederum vorzugsweise das in die steuerfluidseitige Kammer der Membranpumpe geförderte Volumen abgeleitet werden. Hierbei wird vorzugsweise ein Totvolumen berücksichtigt, welches sich zwischen einem Steuerfluideingang der steuerfluidseitigen Kammer der sensorfreien Membran und den Proportionalventilen der Steuerungsanordnung erstreckt und sämtliche Volumina der dazwischenliegenden steuerfluidführenden Komponenten umfasst.

Nach einer bevorzugten Fortbildung umfasst das Verfahren ferner Erfassen eines Drucks des Steuerfluids, Ansteuern des ersten und/oder des zweiten Proportionalventils derart, dass ein vorgegebener Soll-Druck des Steuerfluids nicht überschritten wird und/oder ein vorgegebener Soll-Druck-Bereich eingehalten wird und/oder ein vorgegebener Druck-Gradient eingehalten wird.

Der Druck des Steuerfluids wird vorzugsweise mit einem Drucksensor der Steuerungsanordnung ermittelt, insbesondere noch innerhalb der Steuerungsanordnung bevor das Steuerfluid den Steuerfluidanschluss in Richtung der sensorfreien Membranpumpe verlässt. Die Ansteuerung der sensorfreien Membranpumpe erfolgt vorzugsweise derart, dass vorgegebene Druck-Parameter eingehalten werden. Insbesondere ein Druck-Gradient, insbesondere hinsichtlich einer Druck-Änderung über die Zeit, ist hierbei einzuhalten, um eine möglichst zellschonende Förderung des Mediums zu ermöglichen.

Eine weitere bevorzugte Fortbildungsform des Verfahrens umfasst das Ermitteln von Endlagen der Membran der sensorfreien Membranpumpe. Hierbei werden vorzugsweise die volumetrischen Endlagen der Membran der sensorfreien Membranpumpe erfasst. Diese volumetrischen Endlagen der Membran entsprechen insbesondere einem maximalen bzw. minimalen Füllvolumen der steuerfluidseitigen Kammer sowie einem maximalen bzw. minimalen Füllvolumen der medienseitigen Kammer der sensorfreien Membranpumpe.

Das Ermitteln der entlang der Membran der sensorfreien Membranpumpe umfasst vorzugsweise Fördern von Steuerfluid mit einem vorgegebenen Initialisierungs-Volumenstrom, Erfassen des Druck-Gradienten des Steuerfluids, Feststellen eines Vorliegens einer Endlage der Membran bei Veränderung des Druck-Gradienten.

Hierbei wird vorzugsweise so lange Steuerfluid, insbesondere mit einem vorgegebenen Initialisierungs-Volumenstrom gefördert und parallel der Druck-Gradient des Steuerfluids erfasst, bis festgestellt wird, dass sich der Druckgradient deutlich ändert, insbesondere steigt. Hieraus kann geschlossen werden, dass die Membran eine ihrer Endlagen erreicht hat. Durch Fördern des Steuerfluids in der Gegenrichtung, vorzugsweise ebenfalls mit einem vorgegebenen Initialisierungs-Volumenstrom, und wiederum parallelen Erfassen des Druck-Gradienten des Steuerfluids, kann ebenfalls wieder aus einer deutlichen Veränderung des Druck-Gradienten auf das Vorliegen der zweiten Endlage der Membran geschlossen werden. Aus dem zwischen diesen beiden Endlagen geförderten Volumenstrom lässt sich das Gesamt-Differenzialvolumen der sensorfreien Membranpumpe ableiten. Entsprechend lassen sich zwischen den beiden Endlagen liegende Membranbezugspunkte und zugehörige Fördervolumina ermitteln. Die neutrale Lage der Membran beispielsweise entspricht dem halben Gesamt-Differenzialvolumen.

Das hier beschriebene Verfahren und seine Fortbildungen weisen Merkmale bzw. Verfahrensschritte auf, die sie insbesondere dafür geeignet machen, mit einer hier beschriebenen Steuerungsanordnung und ihren Fortbildungen verwendet zu werden.

Die hier beschriebene Steuerungsanordnung und ihre Fortbildungen weisen Merkmale auf, die sie insbesondere dafür geeignet machen, mit einem hier beschriebenen Verfahren und seinen Fortbildungen verwendet zu werden bzw. sind entsprechend dafür ausgebildet.

Zu den Vorteilen, Ausführungsvarianten und Ausführungsdetails der hier beschriebenen Aspekte und ihrer jeweiligen Fortbildungen wird auch auf die Beschreibung zu den entsprechenden Merkmalen und Vorteilen der jeweils anderen Aspekte verwiesen.

Bevorzugte Ausführungsbeispiele werden beispielhaft anhand der beiliegenden Figuren beschrieben. Es zeigen:
- Figur 1:: eine schematische Darstellung einer Membranpumpenanordnung mit einer Steuerungsanordnung und einer sensorfreien Membranpumpe; und
- Figur 2:: ein schematisches Ablaufdiagramm eines Verfahrens zur Steuerung einer sensorfreien Membranpumpe.

Fig. 1 zeigt eine schematische Darstellung einer Membranpumpenanordnung 100 mit einer Steuerungsanordnung 13 und einer sensorfreien Membranpumpe 14 und Fig. 2 ein schematisches Ablaufdiagramm eines Verfahrens 1000 zur Steuerung einer sensorfreien Membranpumpe 14.

In den Figuren sind gleiche oder im Wesentlichen funktionsgleiche Elemente mit den gleichen Bezugszeichen versehen. Allgemeine Beschreibungen beziehen sich in der Regel auf alle Ausführungsformen, sofern Unterschiede nicht explizit angegeben sind

In Figur 1 ist eine Membranpumpenanordnung 100 mit einer sensorfreien Membranpumpe 14 und einer Steuerungsanordnung 13 dargestellt. Neben der Membranpumpenanordnung 100 sind ein erstes und ein zweites Steuerfluidreservoir 1A, 2A, ein Bioreaktor 40 und ein Probenbehälter 41 dargestellt.

Die sensorfreien Membranpumpe 14 weist eine elastische Membran 15 auf, die eine steuerfluidseitige Kammer 16 von einer medienseitigen Kammer 17 fluidtechnisch trennt, jedoch volumetrisch koppelt. Über einen Steuerfluideingang 18 der Membranpumpe 14 kann Steuerfluid, welches von der Steuerungsanordnung 13 über die Steuerfluidleitung 10 gestellt wird, in die steuerfluidseitige Kammer 16 der Membranpumpe 14 einströmen und daraus ausströmen. Die medienseitige Kammer 17 der Membranpumpe 14 weist einen Medieneinlass 20 mit einem automatisch agierenden Rückschlagventil 22 sowie einen Medienauslass 19 ebenfalls mit einem automatisch agierenden Rückschlagventil 21 auf. Über diesen Medienein- und -auslass 20, 19 kann zu förderndes Medium von einen Bioreaktor 40 zur Membranpumpe 14 und von der Membranpumpe 14 beispielsweise zu einem Probenbehälter 41 geführt werden.

Die sensorfreien Membranpumpe 14 weist keinen Abstandssensor zur Lagebestimmung der Membran 15 auf. Vorzugsweise weist die sensorfreien Membranpumpe 14 auch keine weiteren Sensoren auf. Dies hat den Vorteil, dass die sensorfreien Membranpumpe 14 in kostengünstiger Weise hergestellt werden kann und somit auch als Einweg-Membranpumpe, insbesondere zusammen mit einem Einweg-Bioreaktor, eingesetzt werden kann.

Das für den Betrieb der Membranpumpe 14 erforderliche Steuerfluid wird über die Steuerfluidreservoirs 1A, 2A bereitgestellt. Das erste Steuerfluidreservoir 1A hat einen gegenüber einem Bezugsdruck erhöhtes Druckniveau, beispielsweise eine Druckluftversorgung im Bereich 200 bis 10.000 hPa. Das zweite Steuerfluidreservoir hat ein gegenüber einem Bezugsdruck reduziertes Druckniveau, beispielsweise in Form eines Vakuumsystems im Bereich von -200 bis -900 hPa.

In der Steuerungsanordnung 13, deren Systemgrenzen mit der unterbrochenen Linie dargestellt sind, sind vorzugsweise alle für die, insbesondere volumetrische, Ansteuerung der sensorfreien Membranpumpe 14 erforderlichen Komponenten enthalten. Auf diese Weise kann die in der Steuerungsanordnung enthaltene Steuerungsintelligenz sowie die dafür erforderlichen Komponenten getrennt von der sensorfreien Membranpumpe, insbesondere auch räumlich getrennt davon, angeordnet werden, sodass beispielsweise die Sensoranordnung 13 wiederverwendbar ausgebildet sein kann und die sensorfreien Membranpumpe 14 als Einweg-Komponenten ausgebildet sein kann.

Die Steuerungsanordnung 13 weist einen Steuerfluideinlass 1 zum Anschließen an das erste Steuerfluidreservoir 1A sowie einen Steuerfluidauslass 2 zum Anschließen an das zweite Steuerfluidreservoir 2A auf. Der Steuerfluideinlass 1 und der Steuerfluidauslass 2 sind über Steuerfluidleitungen mit dem Sammelpunkt 6 verbunden. Der Sammelpunkt 6 wiederum ist über eine Steuerfluidleitung mit dem Steuerfluidanschluss 8 verbunden. Über den Steuerfluideinlass 8 kann die Steuerungsanordnung 13 über eine Steuerfluidleitung 10 mit einem Steuerfluideingang 18 der Membranpumpe 14 verbunden werden.

Der Steuerfluideinlass 1 ist über ein erstes Proportionalventil 3 mit dem Sammelpunkt 6 verbunden und der Steuerfluidauslass 2 ist über ein zweites Proportionalventil 4 mit dem Sammelpunkt 6 verbunden. Bei der Proportionalventile 3, 4 sind signaltechnisch mit einer Steuerungseinheit 12 verbunden.

Zwischen dem Sammelpunkt 6 und dem Steuerfluidanschluss 8 sind ein thermischer Massen-Durchflusssensor 5 und ein Absolut-Drucksensor 7 angeordnet. Auch der Massen-Durchflusssensors 5 und der Drucksensor 7 sind signaltechnisch mit der Steuerungseinheit 12 verbunden. Ferner ist ein Temperatursensor 11 vorgesehen, der die Umgebungstemperatur misst, und über eine Temperatursensor-Schnittstelle 13B signaltechnisch ebenfalls mit der Steuerungseinheit 12 verbunden ist. Ferner weist die Steuerungsanordnung 13 eine Kommunikations-Schnittstelle 13A auf, die für einen Austausch, insbesondere von Daten, mit einer externen Kommunikationseinheit ausgebildet ist. Die Kommunikationsschnittstelle 13A ist vorzugsweise als digitale Schnittstelle ausgebildet.

Vom Steuerfluideinlass 1 wird Steuerfluid vom ersten Steuerfluidreservoir 1A über das erste Proportionalventil 3 zum Sammelpunkt 6 und von dort aus über den Steuerfluidanschluss 8 zur Membranpumpe 14 gefördert, um dort die steuerfluidseitige Kammer 16 zu befüllen und auf diese Weise in der medienseitigen Kammer 17 der Membranpumpe 14 befindliches Medium durch den Medienauslass 19 der Membranpumpe 14 zu verdrängen und beispielsweise in einen Probenbehälter 41 abzugeben.

Über den Steuerfluideingang 18 wird aus der steuerfluidseitigen Kammer 16 der Membranpumpe 14 Steuerfluid vom Steuerfluidanschluss 8 aus abgezogen über den Sammelpunkt 6 und das zweite Proportionalventil 4 aus dem Steuerfluidauslass 2 hinaus in das zweite Steuerfluidreservoir 2A gezogen.

Innerhalb der Steuerungsanordnung 13 strömt Steuerfluid zwischen dem Sammelpunkt 6 und dem Steuerfluidanschluss 8 somit - je nach Förderrichtung - in unterschiedliche Strömungsrichtungen. Der Massen-Durchflusssensors 5 ist daher vorzugsweise ausgebildet, den Massenstrom des Steuerfluids unabhängig von seiner Strömungsrichtung zu erfassen bzw. eine Erfassung des Massenstroms sowohl bei einer Strömungsrichtung vom Sammelpunkt 6 zum Steuerfluidanschluss 8 als auch eine Strömungsrichtung vom Steuerfluidanschluss 8 zum Sammelpunkt 6 zu erfassen. Vorzugsweise ist ebenfalls der Drucksensor 7 ausgebildet, den Druck des Steuerfluids unabhängig von seiner Strömungsrichtung zu erfassen.

Der Massen-Durchflusssensors 5 ist vorzugsweise als thermischer Massen-Durchflusssensors für gasförmige Medien ausgebildet, dessen Messsignal mit dem molaren Mengenstrom des Gases korreliert.

Die sensorfreie Membranpumpe 14 kann mittels der Steuerungsanordnung 13 angesteuert werden, um das zu fördernde Medium in der medienseitigen Kammer 17 der Membranpumpe vom Medieneinlass 20 zum Medienauslass 19 zu bewegen, indem die Membran 15 durch die Steuerungsanordnung 13 volumetrisch gesteuert durch über die Steuerfluidleitung 10 ein- und ausströmendes Steuerfluid bewegt wird.

Insbesondere die Steuerungseinheit 12 der Steuerungsanordnung 13 ist vorzugsweise ausgebildet, das in Figur 2 dargestellte Verfahren 1000 zur Steuerung der sensorfreien Membranpumpe 14 auszuführen.

Im Verfahren 1000 zur Steuerung der sensorfreien Membranpumpe 14 wird zunächst im Schritt 1001 das erste Proportionalventil 3 zu Durchflussfreigabe angesteuert und Steuerfluid in Richtung Membranpumpe 14 gefördert. In einem Schritt 1002 wird das erste Proportionalventil 3 geschlossen, sobald ein zu förderndes Volumen erreicht wurde. Anschließend wird im Schritt 1003 das zweite Proportionalventil 4 zu Durchflussfreigabe angesteuert und Steuerfluid von der Membranpumpe 14 zum zweiten Steuerfluidreservoir 2A gefördert, bis schließlich im Schritt 1004 das zweite Proportionalventil 4 geschlossen wird, sobald das zu fördernde Volumen erreicht ist.

Um das Erreichen des zu fördernden Volumens festzustellen, wird vorzugsweise das tatsächlich geförderte Volumen des Steuerfluids ermittelt. Dies erfolgt vorzugsweise wie im Folgenden dargelegt. Mit dem Massen-Durchflusssensors 5 wird der Massenstrom, der mit dem molaren Mengenstrom korreliert, erfasst. Im Falle eines flüssigen Steuerfluids kann dieser direkt mit dem Volumenstrom korrelieren. Im bevorzugten Falle eines gasförmigen Steuerfluids mit definierten Eigenschaften, beispielsweise Druckluft, korreliert das Ausgangssignal des thermischen Massen-Durchflusssensors 5 vorzugsweise mit dem molaren Mengenstrom des Steuerfluids. Hieraus kann der Volumenstrom abgeleitet oder berechnet werden. Dabei sind die jeweiligen Gegebenheiten, insbesondere die jeweiligen Eigenschaften des Steuerfluids, sowie Randparameter zu berücksichtigen. Beispielsweise kann der Volumenstrom des Steuerfluids Basis des Gesetzes idealer Gase oder auf Basis eines an das genutzten gasförmige Steuerfluid angepassten Funktionszusammenhangs berechnet werden, indem der mit dem Massen-Durchflusssensors 5 ermittelte molare Mengenstrom, der mit dem Drucksensor 7 gemessene Absolut-Druck p und der mit dem Temperatursensor 11 erfassten Temperatur sowie die allgemeine Gaskonstante berücksichtigt werden. Bei niedrigen Geschwindigkeiten und Differenzdrücken kann hier ein annähernd isothermer Prozesses zugrundegelegt werden, oder auch ein adiabatischer Prozess.

Aus dem mit dem Massen-Durchflusssensors 5 ermittelten molaren Mengenstrom n kann durch Integration über die Zeit zunächst die molare Teilchenzahl N ermittelt werden. Vorzugsweise kann in einem nächsten Schritt daraus mithilfe des allgemeinen Gasgesetzes unter Berücksichtigung der durch den Drucksensor 7 und den Temperatursensor 11 gemessenen Parameter das aktuelle Volumen V in der steuerfluidseitigen Kammer 16 der Membranpumpe 14 und damit auch das korrespondierende verdrängte Volumen des zu fördernden Mediums berechnet werden. Das so ermittelte Volumen V steht also in direkter Korrelation zu der volumetrischen Bewegung des zu fördernden Mediums.

Vorzugsweise umfasst das Verfahren zur Steuerung der sensorfreien Membranpumpe 14 auch das Erfassen eines Drucks des Steuerfluids sowie das Ansteuern des ersten und/oder des zweiten Proportionalventils 3, 4 derart, dass ein vorgegebener Soll-Druck des Steuerfluids nicht überschritten wird und/oder ein vorgegebener Soll-Druck-Bereich eingehalten wird und/oder ein vorgegebener Druck-Gradient eingehalten wird.

Eine Volumendifferenz zwischen einer ersten Position der Membran 15 mit einem korrelierenden Volumen der steuerfluidseitigen Kammer 16 und einer zweiten Position der Membran mit einem zweiten korrelierenden Volumen der steuerfluidseitigen Kammer 16 kann auch als Differenzvolumen dV bezeichnet werden. Sind die erste und zweite Position der Membran deren Endlagen, ergibt sich das Gesamt-Differenzvolumen. Die Initialisierung des Integrators zur Berechnung der insgesamt zu berücksichtigenden Teilchenzahl mit einem definierten Anfangswert wird weiter unten beschrieben.

Dabei kann eine volumetrische Steuerung mit definiertem Volumenstrom beispielsweise wie folgt ablaufen. Ein zu förderndes Volumen dV des zu fördernden Mediums soll mit einem vorbestimmten Volumenstrom gefördert werden. Hierzu wird Steuerfluid geregelt in die steuerfluidseitigen, 16 der Membranpumpe 14 aus dem Steuerfluidreservoir 1A eingeströmt, wobei das erste Proportionalventil 3 durch die Steuerungseinheit 12 wie oben beschrieben zur Ermittlung des Volumenstroms und des zu fördernden Volumens derart angesteuert wird, dass der Volumenstrom F entsprechend der vorbestimmten Werte eingeregelt wird und der Vorgang nach Erreichen des zu fördernden Volumens dV abgeschlossen wird.

Anschließend wird das zu fördernde Medium in die medienseitige Kammer 17 der Membranpumpe 14 um ein zu förderndes Volumen dV mit einer vorbestimmten Volumenstrom F angesaugt, indem Steuerfluid aus der steuerfluidseitigen Kammer 16 der Membranpumpe 14 zum Steuerfluidreservoir 2A ausgeströmt wird, wobei das zweite Proportionalventil 4 durch die Steuerungseinheit 12 wie oben beschrieben zur Ermittlung von Volumenstrom und Volumen derart angesteuert wird, dass der Volumenstrom entsprechend der vorbestimmten Werte eingeregelt wird und der Vorgang nach Erreichen des zu fördernden Volumens dV abgeschlossen wird.

Ferner ist es bevorzugt, ergänzend den auf das Steuerfluid, und damit korrelierend auch auf das zu fördernde Medium, wirkenden Druck zu überwachen. Dies hat nicht nur Vorteile in Bezug auf das zu fördernde Medium und seine Bestandteile (wie beispielsweise die Begrenzung der auf biologische Zellen wirkenden Scherkräfte und die damit verbundene höhere Prozesssicherheit), sondern auch für die Erhöhung der Gerätesicherheit und Arbeitssicherheit. Hierbei werden der Druck bzw. Druckgradient des Steuerfluids durch die Messung des Drucks durch den Drucksensor 7 und geeignete Eingriffe der Steuerungseinheit 12 auf die Proportionalventile 3, 4 auf vorgegebene Grenzwerte limitiert.

Durch Einbeziehen des Drucksensors kann eine volumetrische Steuerung mit vorgegebenen Druck und/oder Druckgradienten erzielt werden. Ein solches Steuerungsverfahren kann vorzugsweise wie folgt ablaufen. Zunächst wird das zu fördernde Medium um ein zu förderndes Volumen dV aus der medienseitigen Kammer 17 der Membranpumpe 14 mit einem vorbestimmten Druckprofil, insbesondere einem vorbestimmten Druckverlauf über die Zeit, verdrängt durch ein geregeltes Einströmen des Steuerfluids in die steuerfluidseitige Kammer 16 der Membranpumpe 14 aus dem Steuerfluidreservoir 1A. Hierbei wird das erste Proportionalventil 3 durch die Steuerungseinheit 12 unter Berücksichtigung des erfassten Absolut-Drucks p des Steuerfluids und des zuvor beschriebenen Verfahrens zur Ermittlung des geförderten Volumens derart angesteuert, dass der Steuerfluiddruck p entsprechend der vorbestimmten Werte eingeregelt wird und der Vorgang nach Erreichen des zu fördernden Volumens dV abgeschlossen wird. Anschließend wird das zu fördernde Medium um ein zu förderndes Volumen dV mit einem vorbestimmten Druckprofil, insbesondere einem vorbestimmten Druckverlauf über die Zeit, in die medienseitige Kammer 17 der Membranpumpe 14 angesaugt durch geregeltes Ausströmen des Steuerfluids aus der steuerfluidseitigen Kammer 16 der Membranpumpe 14 zum Steuerfluidreservoir 2A. Hierbei wird das Proportionalventil 4 von der Steuerungseinheit 12 unter Nutzung des erfassten Absolut-Drucks p und des zuvor beschriebenen Verfahrens zur Erfassung des geförderten Volumens derart angesteuert, dass der Steuerfluiddruck p entsprechend der Vorgaben ein geregelt wird und der Vorgang nach Erreichen des Volumens dV abgeschlossen wird.

Ferner können mit der Steuerungsanordnung 13 auch die volumetrischen Endlagen sowie dazwischenliegende Bezugspunkte der Membran 15 der Membranpumpe 14 ermittelt werden. Hierzu wird dem Steuerfluid zunächst ein vorbestimmte niedriger Initialisierungs-Volumenstrom über das Proportionalventil 3 eingeprägt und dabei mittels des Drucksensors 7 kontinuierlich der zeitliche Verlauf des Drucks überwacht, bis dessen Gradient deutlich steiler wird. Hierdurch kann festgestellt werden, dass die Membran 15 der Membranpumpe 14 einen ihrer mechanischen Anschläge, d.h. eine ihrer Maximalpositionen oder Endlagen, erreicht hat. Nachdem dieses Verfahren für die erste Endlage durch das Einströmen des Steuerfluids in die steuerfluidseitige Kammer 16 über das Proportionalventil 3 aus dem Steuerfluidreservoir 1A durchgeführt wurde, kann der Vorgang in die Gegenrichtung gestartet werden, indem das Steuerfluid aus der steuerfluidseitigen Kammer 16 der Membranpumpe 14 über das Proportionalventil 4 zum Steuerfluidreservoir 2A ebenfalls mit einem vorbestimmten Initialisierungs-Volumenstrom ausströmt. Auch hier wird dabei kontinuierlich der zeitliche Verlauf des Drucks mittels des Drucksensors 7 überwacht und beim deutlichen Ansteigen des Gradienten die zweite Endlage detektiert.

Bevorzugt ist, dass dabei begleitend nach dem zuvor beschriebenen Verfahren auch das Gesamt-Differenzvolumen dVtotal bestimmt wird, welches sich zwischen den beiden Endlagen der Membran 15 der Membranpumpe 14 ergibt. Basierend auf diesen Informationen können auch beliebige dazwischenliegende Bezugspunkte der Membran 15, beispielsweise die neutrale Lage bei halbem Gesamt-Differenzvolumen dVtotal, definiert und angesteuert werden.

Zur Volumenermittlung wird als Anfangswert vorzugsweise noch das Totvolumen ermittelt, welches durch die Summe aller Volumina der miteinander verbundenen Steuerfluidsystemelemente gebildet wird von den beiden Proportionalventilen 3, 4 bis hin zu der Membranpumpe 14 in der Endlage der Membran, die einem minimalen Volumen der steuerfluidseitigen Kammer 16 entspricht. Dieses Totvolumen ist bedingt durch die Konstruktion der Steuerungsanordnung und der die Steuerungsanordnung mit der Membranpumpe verbindenden Steuerfluidleitung und daher einfach zu ermitteln. Zur Initialisierung wird die entsprechende Endlage der Membran angesteuert und basierend auf dem ermittelten Totvolumen und den über den Drucksensor 7 und den Temperatursensor 11 aktuell gemessenen Bedingungen mithilfe des Gesetzes idealer Gase oder eines an das genutzte Steuerfluid angepassten Funktionszusammenhangs der Startwert der Teilchenzahl N des Integrators berechnet.

Die hier beschriebene Steuerungsanordnung sowie das Verfahren zur Steuerung einer sensorfreien Membranpumpe haben gegenüber existierenden Lösungen eine Vielzahl von Vorteilen. Existierende Lösungen, die insbesondere auf einen Abstandssensor zur Lageerkennung der Membran eine Membranpumpe setzen, sind prinzipiell mit größeren Toleranzen verbunden, da hier das verdrängte Volumen nur indirekt bestimmt wird und die räumliche Verformung der elastischen Membran nicht reproduzierbar beschrieben werden kann. Ferner führt der Abstandssensor zur Lageerkennung der Membran zu einer Verteuerung der Membranpumpe. Zusätzlich wird der Handhabungsaufwand durch den Benutzer erhöht und es wird ein Systemaufbau mit nur geringem Integrationsgrad erreicht. Die hier beschriebene Steuerungsanordnung sowie das Verfahren zur Steuerung einer sensorfreien Membranpumpe hingegen ermöglichen eine Lagekontrolle der Membran basierend auf einer volumetrischen Ermittlung und vermeidet die Anordnung von Sensorkomponenten in direkter Nähe der Membranpumpe. Hierdurch kann eine echte oder volumetrische Ermittlung des bewegten Fluidvolumens erfolgen anstatt lediglich eine Entfernungsmessung der Membran mit nicht reproduzierbaren Verformungsverhalten. Gleichzeitig wird ein hoher Integrationsgrad erreicht, da alle für die Steuerung erforderlichen Sensoren in Steuersystem untergebracht werden können (wobei gegebenenfalls ein Temperatursensor auch über eine Temperatursensor-Schnittstelle angeschlossen sein kann). Die anzusteuernde Membranpumpe hingegen ist sensorfrei. Daraus resultiert ein einfacher Aufbau und eine bessere Handhabung durch den Anwender, da ein Sensor in der Membranpumpe nicht enthalten ist und dementsprechend auch ein zugehöriges Verbindungskabel und ein entsprechender Verbindungaufwand zwischen einem Sensor der Membranpumpe und der Steuerungsanordnung entfällt. Die hier beschriebene Steuerung ermöglicht es ferner, die Bestandteile des zu fördernden Mediums, wie beispielsweise biologische Zellen, nur wenig zu belasten bzw. diese Belastung zu kontrollieren. Insgesamt kann so eine deutliche Verbesserung der Ansteuerung von Membranpumpen erzielt werden, insbesondere in Anwendungsbereichen von Einweg-Bioreaktoren in Bioprozessen.

## Patentansprüche

1. Steuerungsanordnung (13) zur Steuerung einer sensorfreien Membranpumpe (14),
umfassend
- einen Steuerfluideinlass (1) zum Anschließen an ein erstes Steuerfluidreservoir (1A) mit einem gegenüber einem Bezugsdruck erhöhten Druckniveau,
- einen Steuerfluidauslass (2) zum Anschließen an ein zweites Steuerfluidreservoir (2A) mit einem mit einem gegenüber einem Bezugsdruck reduzierten Druckniveau,
- einen Steuerfluidanschluss (8) zum Anschließen einer Steuerfluidleitung für die sensorfreie Membranpumpe (14),
**dadurch gekennzeichnet, dass**
- der Steuerfluideinlass (1) über ein erstes Proportionalventil (3) mit einem Sammelpunkt (6) verbunden ist und der Steuerfluidauslass (2) über ein zweites Proportionalventil (4) mit dem Sammelpunkt (6) verbunden ist,
- zwischen dem Sammelpunkt (6) und dem Steuerfluidanschluss (8) ein Massen-Durchflusssensor (5) angeordnet ist, und
- die Steuerungsanordnung (13) ferner eine Steuerungseinheit (12) umfasst, die signaltechnisch mit dem ersten Proportionalventil (3), dem zweiten Proportionalventil (4) und dem Massen-Durchflusssensor (5) verbunden ist.

2. Steuerungsanordnung (13) nach mindestens einem der vorhergehenden Ansprüche,
**dadurch gekennzeichnet, dass** zwischen dem Sammelpunkt (6) und dem Steuerfluidanschluss (8) ein Drucksensor (7), insbesondere ein Absolut-Drucksensor, angeordnet ist.

3. Steuerungsanordnung (13) nach mindestens einem der vorhergehenden Ansprüche,
ferner umfassend einen Temperatursensor (11) und/oder eine Temperatursensor-Schnittstelle (13B) für einen Signalaustausch mit einem Temperatursensor, insbesondere einen Signalempfang von einem Temperatursensor.

4. Steuerungsanordnung (13) nach mindestens einem der vorhergehenden Ansprüche,
**dadurch gekennzeichnet, dass** die Steuerungseinheit (12) mit dem Drucksensor (7) und/oder mit dem Temperatursensor (11) und/oder der Temperatursensor-Schnittstelle (13B) signaltechnisch verbunden ist.

5. Steuerungsanordnung (13) nach mindestens einem der vorhergehenden Ansprüche,
**dadurch gekennzeichnet, dass** die Steuerungseinheit (12) eine Kommunikations-Schnittstelle (13A) für einen Austausch mit einer externen Kommunikationseinheit aufweist.

6. Membranpumpenanordnung (100) mit einer Membranpumpe und einer Steuerungsanordnung (13) nach mindestens einem der vorhergehenden Ansprüche, wobei die Membranpumpe als sensorfreie Membranpumpe (14) ausgebildet ist.

7. Bioreaktor (40) mit einer Membranpumpenanordnung (100) nach Anspruch 6.

8. Verwendung einer Membranpumpenanordnung (100) nach Anspruch 6 mit einem Bioreaktor (40).

9. Verfahren (1000) zur Steuerung einer sensorfreien Membranpumpe (14), das Verfahren **gekennzeichnet durch**:
- Bereitstellen einer Steuerungsanordnung (13) nach mindestens einem der vorhergehenden Ansprüche 1-5,
- Ansteuern (1001) des ersten Proportionalventils der Steuerungsanordnung (13) zur Durchflussfreigabe und Fördern eines Steuerfluids,
- Schließen (1002) des ersten Proportionalventils bei Erreichen eines zu fördernden Volumens,
- Ansteuern (1003) des zweiten Proportionalventils zur Durchflussfreigabe und Fördern des Steuerfluids,
- Schließen (1004) des zweiten Proportionalventils bei Erreichen des zu fördernden Volumens.

10. Verfahren (1000) nach dem vorhergehenden Anspruch umfassend Ermitteln des geförderten Volumens des Steuerfluids.

11. Verfahren (1000) nach mindestens einem der beiden vorhergehenden Ansprüche,
wobei das Ermitteln des geförderten Volumens des Steuerfluids umfasst:
- Erfassen eines Massenstroms des Steuerfluids,
- Ableiten eines Volumenstroms aus dem Massenstrom,
- Ableiten eines Volumens des geförderten Steuerfluids aus dem Volumenstrom.

12. Verfahren (1000) nach mindestens einem der vorhergehenden Ansprüche 9-11,
**gekennzeichnet durch**:
- Erfassen eines Drucks des Steuerfluids,
- Ansteuern des ersten und/oder des zweiten Proportionalventils (3, 4) derart, dass ein vorgegebener Soll-Druck des Steuerfluids nicht überschritten wird und/oder ein vorgegebener Soll-Druck-Bereich eingehalten wird und/oder ein vorgegebener Druck-Gradient eingehalten wird.

13. Verfahren (1000) nach mindestens einem der vorhergehenden Ansprüche 9-12,
umfassend Ermitteln von Endlagen der Membran (15) der sensorfreien Membranpumpe (14).

14. Verfahren (1000) nach mindestens einem der vorhergehenden Ansprüche 9 -13,
wobei das Ermitteln von Endlagen der Membran (15) der sensorfreien Membranpumpe (14) umfasst:
- Fördern von Steuerfluid mit einem vorgegebenen Initialisierungs-Volumenstrom,
- Erfassen des Druck-Gradienten des Steuerfluids,
- Feststellen eines Vorliegens einer Endlage der Membran (15) bei Veränderung des Druck-Gradienten.

## Claims

1. A control arrangement (13) for controlling a sensorless diaphragm pump (14), comprising
- a control fluid inlet (1) for connection to a first controlled fluid reservoir (1A) having a pressure level which is elevated compared to a reference pressure,
- a control fluid outlet (2) for connection to a second controlled fluid reservoir (2A) having a pressure level which is reduced compared to a reference pressure,
- a control fluid connection (8) for the connection of a control fluid line for the sensorless diaphragm pump (14),
**characterised in that**
- the control fluid inlet (1) is connected to a collection point (6) via a first proportional valve (3) and the control fluid outlet (2) is connected to the collection point (6) via a second proportional valve (4),
- a mass flow sensor (5) is arranged between the collection point (6) and the control fluid connection (8), and
- the control arrangement (13) further comprises a control unit (12), which, in terms of signal technology, is connected to the first proportional valve (3), the second proportional valve (4) and the mass flow sensor (5).

2. The control arrangement (13) according to at least one of the preceding claims, **characterised in that** a pressure sensor (7), in particular an absolute pressure sensor, is arranged between the collection point (6) and the control fluid connection (8).

3. The control arrangement (13) according to at least one of the preceding claims, further comprising a temperature sensor (11) and/or a temperature sensor interface (13B) for an exchange of signals with a temperature sensor, in particular receiving signals from a temperature sensor.

4. The control arrangement (13) according to at least one of the preceding claims, **characterised in that** the control unit (12) is connected to the pressure sensor (7) and/or to the temperature sensor (11) and/or the temperature sensor interface (13B) in terms of signal technology.

5. The control arrangement (13) according to at least one of the preceding claims, **characterised in that** the control unit (12) has a communication interface (13A) for interaction with an external communication unit.

6. A diaphragm pump arrangement (100) having a diaphragm pump and a control arrangement (13) according to at least one of the preceding claims, wherein the diaphragm pump is formed as a sensorless diaphragm pump (14).

7. A bioreactor (40) having a diaphragm pump arrangement (100) according to claim 6.

8. Use of a diaphragm pump arrangement (100) according to claim 6 with a bioreactor (40).

9. A method (1000) of controlling a sensorless diaphragm pump (14), the method
**characterised by**:
- providing a control arrangement (13) according to at least one of the preceding claims 1-5,
- activating (1001) the first proportional valve of the control arrangement (13) to enable flow and convey a control fluid,
- closing (1002) the first proportional valve upon reaching a volume to be conveyed,
- activating (1003) the second proportional valve to enable flow and convey the control fluid,
- closing (1004) the second proportional valve upon reaching the volume to be conveyed.

10. The method (1000) according to the preceding claim including detecting the conveyed volume of the control fluid.

11. The method (1000) according to at least one of the two preceding claims,
wherein detecting the conveyed volume of the control fluid includes:
- ascertaining a mass flow of the control fluid,
- deducing a volume flow from the mass flow,
- deducing a volume of the conveyed control fluid from the volume flow.

12. The method (1000) according to at least one of the preceding claims 9-11,
**characterised by**:
- ascertaining a pressure of the control fluid,
- activating the first and/or second proportional valve (3, 4) such that a given target pressure of the control fluid is not exceeded and/or a given target pressure range is adhered to and/or a given pressure gradient is adhered to.

13. The method (1000) according to at least one of the preceding claims 9-12, comprising detecting end layers of the diaphragm (15) of the sensorless diaphragm pump (14).

14. The method (1000) according to at least one of the preceding claims 9-13,
wherein detecting end layers of the diaphragm (15) of the sensorless diaphragm pump (14) comprises:
- conveying control fluid with a given initialisation volume flow,
- ascertaining the pressure gradient of the control fluid,
- determining a presence of an end layer of the diaphragm (15) when the pressure gradient changes.

## Revendications

1. Agencement de commande (13) pour commander une pompe à membrane (14) sans capteur, comprenant
- une entrée de fluide de commande (1) destinée à se connecter à un premier réservoir de fluide de commande (1A) avec un niveau de pression augmenté par rapport à une pression de référence,
- une sortie de fluide de commande (2) pour se connecter à un deuxième réservoir de fluide de commande (2A) avec un niveau de pression réduit par rapport à une pression de référence,
- un raccord de fluide de commande (8) pour connecter une conduite de fluide de commande pour la pompe à membrane sans capteur (14),
**caractérisé en ce que**
- l'entrée de fluide de commande (1) est reliée à un point de collecte (6) via une première vanne proportionnelle (3) et la sortie de fluide de commande (2) est reliée au point de collecte (6) via une deuxième vanne proportionnelle (4),
- un capteur de débit massique (5) est disposé entre le point de collecte (6) et le raccord de fluide de commande (8), et
- le dispositif de commande (13) comprend en outre une unité de commande (12) qui est connectée en termes de signaux à la première vanne proportionnelle (3), à la deuxième vanne proportionnelle (4) et au capteur de débit massique (5).

2. Dispositif de commande (13) selon au moins l'une des revendications précédentes, **caractérisé en ce qu'**un capteur de pression (7), en particulier un capteur de pression absolue, est disposé entre le point de collecte (6) et le raccord de fluide de commande (8).

3. Agencement de commande (13) selon au moins l'une des revendications précédentes,
comprenant en outre un capteur de température (11) et/ou une interface de capteur de température (13B) pour l'échange de signaux avec un capteur de température, en particulier la réception de signaux provenant d'un capteur de température.

4. Agencement de commande (13) selon au moins l'une des revendications précédentes,
**caractérisé en ce que** l'unité de commande (12) est reliée en termes de signaux au capteur de pression (7) et/ou au capteur de température (11) et/ou à l'interface du capteur de température (13B).

5. Agencement de commande (13) selon au moins l'une des revendications précédentes,
**caractérisé en ce que** l'unité de commande (12) possède une interface de communication (13A) pour échanger avec une unité de communication externe.

6. Agencement de pompe à membrane (100) comprenant une pompe à membrane et un dispositif de commande (13) selon au moins l'une des revendications précédentes, dans lequel la pompe à membrane est conçue comme une pompe à membrane (14) sans capteur.

7. Bioréacteur (40) avec un agencement de pompe à membrane (100) selon la revendication 6.

8. Utilisation d'un agencement de pompe à membrane (100) selon la revendication 6 avec un bioréacteur (40).

9. Procédé (1000) de contrôle d'une pompe à membrane (14) sans capteur, le procédé **caractérisé par** les étapes consistant à :
- fournir un agencement de commande (13) selon au moins l'une des revendications précédentes 1 à 5,
- activer (1001) la première vanne proportionnelle de l'agencement de commande (13) pour libérer le débit et véhiculer un fluide de commande,
- fermer (1002) la première vanne proportionnelle lorsqu'un volume à pomper est atteint,
- activer (1003) la deuxième vanne proportionnelle pour libérer le débit et véhiculer le fluide de commande,
- fermer (1004) la deuxième vanne proportionnelle lorsque le volume à véhiculer est atteint.

10. Procédé (1000) selon la revendication précédente, comprenant la détermination du volume délivré du fluide de contrôle.

11. Procédé (1000) selon l'une au moins des deux revendications précédentes, dans lequel la détermination du volume délivré du fluide de contrôle comprend les étapes consistant à :
- détecter un débit massique du fluide de commande,
- dériver un débit volumique à partir du débit massique,
- déduire un volume du fluide de commande délivré à partir du débit volumique.

12. Procédé (1000) selon au moins l'une des revendications précédentes 9 à 11, **caractérisé par** les étapes consistant à :
- détecter une pression du fluide de commande,
- commander la première et/ou la deuxième vanne proportionnelle (3, 4) de telle sorte qu'une pression cible prédéterminée du fluide de commande ne soit pas dépassée et/ou qu'une plage de pression cible prédéterminée soit maintenue et/ou qu'un gradient de pression prédéterminé soit maintenu.

13. Procédé (1000) selon au moins l'une des revendications précédentes 9 à 12, comprenant la détermination des positions finales de la membrane (15) de la pompe à membrane sans capteur (14).

14. Procédé (1000) selon au moins l'une des revendications précédentes 9 à 13, dans lequel la détermination des positions finales de la membrane (15) de la pompe à membrane sans capteur (14) comprend les étapes consistant à :
- acheminer du fluide de commande avec un débit volumique d'initialisation prédéterminé,
- détecter le gradient de pression du fluide de commande,
- déterminer la présence d'une position finale de la membrane (15) lorsque le gradient de pression change.
